# EUROPÄISCHE PATENTSCHRIFT

(11) **EP 0 437 755 B1**
(45) Veröffentlichungstag und Bekanntmachung des Hinweises auf die Patenterteilung: **19.11.1992**
(21) Anmeldenummer: 90124354.3
(22) Anmeldetag: 15.12.1990
(51) Int. Cl.: F26B 13/00, F26B 13/08

(54) **Vorrichtung zum Trocknen einer Fadenschar**
Apparatus for drying a warp of yarns
Dispositif pour sécher une chaîne de fils

(30) Priorität: 19.01.1990 DE 4001426
(43) Veröffentlichungstag der Anmeldung: 24.07.1991
(73) Patentinhaber: Gebrüder Sucker + Franz Müller GmbH & Co, D-41063 Mönchengladbach (DE)
(72) Erfinder: Dudde, Siegfried, W-4050 Mönchengladbach 1 (DE); Voswinckel, Gerhard, W-5100 Aachen (DE)
(74) Vertreter: von Creytz, Dietrich, Dipl.-Phys.

(56) Entgegenhaltungen:
- DE-A- 2 336 518
- DE-A- 3 202 922
- DE-A- 3 202 923
- DE-B- 1 243 627

## Beschreibung

Die Erfindung betrifft eine Vorrichtung zum Trocknen einer laufenden, mit Schlichte oder Farbstoff benetzten Fadenschar, in der die gegebenenfalls geteilte Fadenschar benetzt und gequetscht, dann einem aus paarweise angeordneten Heizzylindern bestehenden Vortrockner zugeführt und schließlich gegebenenfalls nach Wiedervereinigung endgetrocknet wird. Im vorliegenden Zusammenhang wird unter dem Begriff "Benetzen" mit Schlichte oder Farbstoff jede Art des Aufbringens, z.B. Tränken oder Besprühen, der flüssigen, anschließend zu trocknenden Substanz verstanden.

Ein Trockner, in dem die Fadenschar nach Zwei-fach-Teilung getränkt sowie nach dem Tränken im Anschluß an ein Quetschwerk nochmals zwei-fach-geteilt wird, also ein Trockner mit Vier-fach-Teilung und zwei Benetzungsstellen, insbesondere mit zwei die Schlichte oder den Farbstoff enthaltenden Trögen mit nachgeschaltetem Quetschwerk, ist in der Praxis eingeführt. Eine entsprechende Anordnung wird in der DE-A 32 02 923 beschrieben. Hierbei liegen zwei Heizzylinderpaare in zwei in etwa horizontalen Ebenen vertikal übereinander. Die Teilfadenscharen werden längs einer zwischen den beiden Heizzylinderpaaren liegenden Ebene den Zylindern zugeführt. Dadurch ergibt sich ein ca. 2 m langer Weg zwischen dem Quetschwerk und der ersten Berührung mit einem Heizzylinder. Auf dieser relativ langen Strecke im Naßfeld können Verkordelungen der einzelnen Fäden wegen deren relativ großer seitlicher Bewegungsfreiheit auftreten. Da die beiden Walzenpaare in Laufrichtung der Fadenschar hinter dem jeweiligen Quetschwerk angeordnet sind, ergibt sich ein platzaufwendiger Aufbau. Wenn Meßgeräte, Kett-Teilstäbe und Glättstäbe zwischen Quetschwerk und Trockenzylinder untergebracht werden sollen, muß die genannte Strecke um mindestens 500 mm zusätzlich verlängert werden.

Weniger Platz benötigt eine Anordnung, bei der die beiden Heizzylinderpaare in einer gemeinsamen Ebene oberhalb des Quetschwerks angeordnet werden. Hierbei kann jedoch ein symmetrischer Aufbau, das heißt eine Gleichbehandlung der beiden zu den Heizzylinderpaaren geleiteten Teilfadenscharen, nur mit Hilfe zusätzlicher Umlenkwalzen erreicht werden, so daß der vom Quetschwerk bis zur ersten Berührung mit dem Vortrockner zu durchlaufende Weg ebenfalls relativ lang bleibt.

Schließlich ist auch schon versucht worden, die beiden Heizzylinderpaare in zwei vertikalen Ebenen nebeneinander über dem Quetschwerk zu lagern. Dadurch wird der Platzbedarf am Boden zwar gegenüber den vorgenannten Anordnungen vermindert, die Bauhöhe nimmt aber beträchtlich zu. Außerdem wird der vom Ausgang des Quetschwerks bis zum Auflauf auf dem ersten Heizzylinder von der jeweiligen Teilfadenschar zu durchlaufende Weg größer als bei der nach der DE-A 32 02 923 vorgesehenen Vorrichtung. Schließlich ist zwischen Quetschwerk und Vortrockner-Zylindern eine Umlenkwalze erforderlich, oder es muß ein Quetschwerk mit horizontal angeordneten Walzen verwendet werden.

Die herkömmlichen Trockner der einschlägigen Art arbeiten zwar letztlich mit einer Vier-fach-Teilung im Vortrocknerbereich, die Fadenschar muß aber schon vor dem Benetzen bzw. Tränken ein erstes Mal geteilt werden, so daß zwei Benetzungsstellen mit Quetschwerk erforderlich sind. Eine Vier-fach-Teilung zwischen Quetschwerk und Vortrocknung würde bei den Einrichtungen nach dem Stand der Technik die vorgenannten Raum- und Bleichbehandlungs-Probleme nur noch vergrößern.

Der Erfindung liegt die Aufgabe zugrunde, einen Trockner für Vier-fach-Teilung im Vortrocknerbereich so auszubilden, daß bei im wesentlichen symmetrischer Führung der Teilfadenscharen zwischen Ausgang des Quetschwerks und erstem Auflauf auf einen Vortrockner eine kompakte und niedrige Bauweise bei minimal kurzer Strecke in dem sich an das Quetschwerk unmittelbar anschließenden Naßfeld möglich wird. Insbesondere soll die Anordnung eine Erweiterung des Endtrockners oder das Zwischenschalten von zusätzlichen Trockenzylindern erlauben.

Die erfindungsgemäße Lösung besteht für die eingangs genannte Vorrichtung darin, daß die Heizzylinderpaare in der gleichen horizontalen bzw. vertikalen Ebene liegen und die einzelnen Heizzylinder horizontal nebeneinander oberhalb des Quetschwerks und vertikal übereinander am Auslauf des Quetschwerks, symmetrisch in Bezug auf eine Diagonale der genannten Horizontalen und Vertikalen gelagert sind und daß der Auslauf des Quetschwerks in dem durch die Horizontale und Vertikale aufgespannten Zwickel zwischen den Heizzylinderpaaren auf der Diagonalen liegt.

Vorzugsweise wird die Fadenschar nach dem Benetzen im Anschluß an ein Quetschwerk geteilt, jede so gebildete Teilfadenschar wird einem gesonderten, zwei Heizzylinder enthaltenden Vortrockner zugeführt, und die vorgetrockneten Teilfadenscharen werden für die Endtrocknung wiedervereinigt.

Durch die Erfindung wird zunächst eine weitgehend symmetrische Führung der Teilfadenscharen bei minimal kurzer Strecke im Naßfeld ermöglicht, weil die Heizzylinderpaare quasi um das Quetschwerk herum an dessen Auslaufseite angeordnet werden. Die dadurch bedingte kompakte und niedrige Bauweise läßt es, wenn die Fadenschar zwischen dem Benetzen nach dem Vortrocknen vier-fach-geteilt wird, außerdem zu, der Diagonalen bzw. den dort angeordneten Umlenkrollen je zwei horizontale Heizzylinderpaare übereinander und je zwei vertikale Heizzylinderpaare nebeneinander zuzuordnen. Auf diese Weise wird eine vier-fach-geteilte Vortrocknung im Anschluß an eine einzige Benetzungsstelle möglich. Wenn dann der Benetzung bereits eine Teilung vorgeschaltet wird und entsprechend zwei Benetzungsstellen verwendet wurden, würde sich eine Acht-fach-Teilung im Bereich der Vortrocknung ergeben.

Gemäß weiterer Erfindung wird es bevorzugt, eine Teilung der Fadenschar vor dem Benetzen und eine zweite Teilung nach dem gegebenenfalls auf das Benetzen erfolgenden Quetschen vorzusehen und demgemäß ein erstes Heizzylinderpaar in einer horizontalen Ebene oberhalb jedes Quetschwerks und ein zweites Heizzylinderpaar in einer vertikalen Ebene am Auslauf jedes Quetschwerks zu lagern.

Hierdurch wird zunächst eine völlig symmetrische Führung der Teilfadenscharen bei minimal kurzer Strecke im Naßfeld ermöglicht, weil die Heizzylinderpaare quasi um das Quetschwerk herum an dessen Auslaufseite angeordnet werden. Die dadurch bedingte kompakte und niedrige Bauweise bringt einen zusätzlichen Vorteil, weil sie es außerdem zuläßt, im Bereich oberhalb der Quetschwalzenpaare Zwischentrockner anzuordnen, ohne daß die Gesamthöhe größer als bisher ohne solche Zwischentrockner wird.

Verbesserungen und weitere Ausgestaltungen der Erfindung werden in den Unteransprüchen angegeben. In diesem Zusammenhang ist insbesondere darauf hinzuweisen, daß trotz minimal kurzer Strecke zwischen Auslauf des Quetschwerks und Auflaufpunkt auf die Vortrockner in dem Zwickel beiderseits der Diagonalen ausreichend Platz für übliche Meßgeräte, Glättstäbe und Naßteilstäbe bleibt. Dieser Zwickel ist so groß, daß er auch eine bequeme Handhabung der Geräte und Stäbe erlaubt. Die Kürze der Strecke zwischen Auslauf des Quetschwerks und Auflaufpunkt auf den nachgeschalteten Vortrockner beschränkt die seitliche Bewegungsfreiheit der Einzelfäden jeder Fadenschar derart, daß Verkordelungen nicht auftreten können. Der kurze diagonale Weg schließt auch eine vorzeitige und ungleichmäßige Trocknung bei Stillstand der Maschine praktisch aus, da die beiden Fadenscharen in ausreichendem symmetrischem Abstand von den Heizzylindern geführt werden.

Wenn zwei oder mehr horizontale und vertikale Heizzylinderpaare vorgesehen sind, werden im Rahmen der Erfindung zwei Alternativen der gegenseitigen Zuordnung der Heizzylinderpaare bevorzugt: In der ersten Alternative (Reihenschaltung) laufen die Fadenscharen in den genannten Diagonalen, längs denen die Fäden der Heizzylinderanordnung zugeführt werden, im wesentlichen gleichgerichtet parallel. In der anderen Alternative (Konterschaltung) stehen die Diagonalen schräg gegeneinander, so daß die Fadenscharen entsprechend gerichtet aufeinander zu laufen. Die beiden Alternativen lassen sich auch in durch die Ausrichtung der jeweils durch die Heizzylinderpaare aufgespannten Zwickel definieren: Im ersten Fall öffnen sich die Zwickel in räumlich dieselbe Richtung, im anderen Fall sind die Zwickel räumlich voneinander weg gerichtet.

Anhand der schematischen Darstellung von Ausführungsbeispielen werden Einzelheiten der Erfindung erläutert. Es zeigen:
Fig. 1 eine Reihenschaltung mit je einer 2-fach-Teilung vor und nach dem Benetzen;
Fig. 2 eine Vorrichtung mit 4-fach-Teilung nach dem Benetzen;
Fig. 3 eine Konterschaltung mit 2-fach-Teilung vor dem Benetzen; und
Fig. 4 eine Konterschaltung mit je einer 2-fach-Teilung vor und nach dem Benetzen.

Nach Fig. 1 wird vorgesehen, eine von nicht gezeichneten Zettelbäumen oder dergleichen kommende Fadenschar unterteilt in zwei Teilfadenscharen 1 und 2 je einem ein Netzmittel, z.B. Schlichte oder Farbstoff, enthaltenden Trog 3 und 4 führen und im Anschluß an den Trog über ein Quetschwerk 5 und 6 weiterzuleiten. Nach dem Quetschwerk 5 bzw. 6 werden die beiden Fadenscharen 1 und 2 mit Hilfe von Naßteilstäben 7 und 8 nochmals geteilt, so daß Teilfadenscharen 9 und 10 bzw. 11 und 12 entstehen. Diese Teilfadenscharen 9 bis 12 laufen jeweils etwa längs einer Diagonalen 13 und 14 auf je ein Heizzylinderpaar 15 und 16 bzw. 17 und 18.

In der als Reihenschaltung bezeichneten Anordnung nach Fig. 1 folgen der Trog 3, 4, das Quetschwerk 5, 6, die Naßteilstäbe 7, 8 und die Heizzylinderpaare 15 bis 18 in einer Richtung, z.B. von links nach rechts, räumlich aufeinander. Die beiden Diagonalen 13 und 14 verlaufen dementsprechend im wesentlichen parallel zueinander. Im Gegensatz dazu wird bei den weiter unten anhand von Fig. 3 und 4 diskutierten Vorrichtungen mit einer sogenannten Konterschaltung vorgesehen, daß die Fadenscharen von zwei Seiten her aufeinander zu laufen, so daß zwei räumlich entgegengesetzte Folgen von Tauchtrog, Quetschwalzen und Heizzylinderpaaren vorliegen und die beiden genannten Diagonalen nicht parallel zueinander, sondern schräg, wie die Schenkel eines gleichschenkligen Dreiecks, aufeinander zu gerichtet sind bzw. gegeneinanderstehen.

In der Reihenschaltung nach Fig. 1 laufen die Teilfadenscharen 9 bis 12 von den Heizzylinderpaaren 15 bis 18 über je eine Vereinigungsrolle 19 und 20 zu einem insgesamt mit 21 bezeichneten Endtrockner, der im Ausführungsbeispiel aus vier Heizzylindern 22 bis 25 besteht. Die im Endtrockner 21 wiedervereinigten Fäden laufen über eine Umlenkwalze 26 als fertig getrocknete Fadenschar 27, z.B. zu einem nicht gezeichneten Kettbaum, weiter.

Der Abstand zwischen dem Ausgang 28 des Quetschwerks 5 oder 6 und dem Auflaufpunkt 29 auf eines der Heizzylinderpaare 15 bis 18 des Vortrockners kann wegen der Anordnung der Heizzylinderpaare 15 bis 18 gewissermaßen "um das Quetschwerk 5, 6 herum" außerordentlich kurz gehalten werden, trotzdem bleibt der Bereich der Zwickel beiderseits der Diagonalen 13 bzw. 14 für Eingriffe, beispielsweise zum Einsetzen und Kontrollieren von üblichen Meßgeräten, Naßteilstäben oder Glättstäben, gut zugänglich. Der Raum zwischen den beiden Heizzylinderpaaren 15 und 16 bzw. 17 und 18 ist aber so gut abgeschlossen, daß eine vorzeitige Trocknung bei Stillstand der Maschine normalerweise nicht zu erwarten ist.

Da zwischen aufeinanderfolgenden Quetschwerken 5 und 6 nur zwei vertikal übereinanderliegende Heizzylinder 16 angeordnet werden, läßt sich die Lange der erfindungsgemäßen Vorrichtung minimal halten. Da ferner oberhalb jedes Quetschwerks nur eine Ebene von Trockenzylindern vorgesehen wird, bleibt auch die Höhe der erfindungsgemäßen Anordnung minimal. Ein wesentlicher Vorteil der Erfindung besteht also darin, daß zugleich ein minimal kurzes Naßfeld und eine minimale Länge und Höhe der Gesamtanordnung möglich werden.

Wenn vor der Vereinigung der Fadenscharen 1 und 2 zur Gesamtfadenschar 27 eine weitere Zwischentrocknung erforderlich sein sollte, lassen sich oberhalb der im Zwickel angeordneten Heizzylinderpaare 15 bis 18 Zwischentrocknerzylinderpaare 30 und 31 vorsehen. Außerdem kann die Wiedervereinigung der Fadenscharen 1 und 2 im Anschluß an die Zwischentrocknerzylinder 30 und 31 bereits auf zusätzlichen Endtrockenzylindern 32 erfolgen, die dem Endtrockner 21 in Fadenlaufrichtung 33 vorgeschaltet werden. Auf diese Weise läßt sich ein zwölf Zylinder besitzender Grundaufbau auf vierzehn bis vierundzwanzig Trockenzylinder erweitern, ohne daß die von bekannten Einrichtungen dieser Art eingenommene Gesamthöhe und Gesamtlänge überschritten würde.

Für den erfindungsgemäß kompakten Aufbau werden bei der 12-Zylinderanordnung nur drei vertikale Stützen 34 bis 36 und ein darauf liegender Querträger 37 zur Aufnahme der Lager der Heizzylinder 15 bis 18 und 22 bis 25 benötigt. Dadurch wird der erfindungswesentliche Aufbau mit einer horizontalen Ebene 38 und je einer vertikalen Ebene 39 bzw. 40 für die beiden zusammenwirkenden Heizzylinderpaare 15/16 bzw. 17/18 des Vortrockners erreicht. Die horizontale Ebene 38 schließt mit den vertikalen Ebenen 39 und 40 je einen etwa rechtwinkligen Zwickel 41 bzw. 42 an, innerhalb dessen die jeweilige Benetzungseinrichtung mit Trog 3, 4 und Quetschwerk 5, 6 angeordnet wird. Die in der horizontalen Ebene 38 an dem horizontalen Querträger 37 gelagerten Heizwalzenpaare 15 und 17 des insgesamt mit 43 bezeichneten Vortrockners liegen in der beschriebenen Zwölf-Zylinderanordnung vorzugsweise in derselben Höhe über dem Boden 44 wie die oberen Walzen 22, 23 des Endtrockners 21.

Je nach Größe des Troges können die Bauräume für den Zwischentrockner 30 und 31 verkürzt werden, wobei gegebenenfalls auf eine spätere Erweiterung der Vortrocknung verzichtet werden muß. Auch der Endtrockner kann dann direkt neben die Vortrockenzylinder 18 gesetzt und mit vier oder sechs Zylindern ausgerüstet werden. Damit erhält man einen kompakten 12- bzw. 14-Zylindertrockner mit 4-fach Kett-Teilung.

Fig. 2 betrifft den Fall einer Vier-fach-Teilung der Fadenschar im Bereich zwischen Benetzungsstelle und Vortrockner. Der Endtrockner kann ähnlich wie in Fig. 1 ausgestaltet werden. Im dargestellten Ausführungsbeispiel wird angenommen, daß die dem Quetschwerk 51 am Ausgang des Trogs 52 (=Benetzungsstelle) zugeführte Fadenschar 53 innerhalb des oben definierten Zwickels 54 etwa an der Diagonalen 55 über Teilstäbe 56 vier-fach-geteilt wird und daß zwei horizontale Heizzylinderpaare 57 und 58 übereinander sowie zwei vertikale Heizzylinderpaare 59 und 60 nebeneinander den Vortrockner bilden. Von den durch die Vier-fach-Teilung gebildeten Teilfadenscharen 61 bis 64 laufen dann die Scharen 61 und 62 über die horizontalen Heizzylinderpaare 57 bzw. 58 sowie die Scharen 63 und 64 über die vertikalen Heizzylinderpaare 59 und 60. Nach dem Vortrocknen auf diesem Umschlingungsweg werden die Teilfadenscharen 61 bis 64, eventuell unter Zwischenschaltung von Umlenkrollen 65, 66 wie bei Fig. 1 , auf einer vorspringenden Rolle 67 wieder zusammengeführt und gegebenenfalls in die Endtrocknung - wie bei Fig. 1 - geleitet.

Während - wie gesagt - Fig. 1 eine Reihenschaltung mit räumlich im wesentlichen in dieselbe Richtung liefernden Benetzungsaggregaten betrifft, wird anhand der Fig. 3 und 4 der Fall einer sogenannten Konterschaltung diskutiert, bei der die Benetzungsaggregate die behandelte Fadenschar von zwei Seiten her zu einer zwischen ihnen befindlichen Abnahmelinie liefern. Dadurch wird erreicht, daß der Transportweg vom Ausgang des dem Benetzungsaggregat nachgeschalteten Vortrockners zum Endtrockner für die beiden Benetzungsaggregate gleich ist.

In den Fig. 3 und 4 werden gleiche oder vergleichbare Teile ebenso wie in in den vorhergehenden Figuren, insbesondere in Fig. 1, bezeichnet. Im Ausführungsbeispiel nach Fig. 3 wird eine vor dem Benetzen in zwei Teilfadenscharen 1 und 2 unterteilte Fadenschar über Leitwalzen 71, 72 sowie 73, 74 in einen Trog 3, 4 geleitet, dort über eine Tauchwalze 75, 76 durch ein mit 77 bezeichnetes Benetzungsmittel oder dergleichen geführt und schließlich zu einem Quetschwerk 5, 6 gebracht. Im Anschluß an das Quetschwerk läuft die jeweils ungeteilte Teilfadenschar 1, 2 im Ausführungsbeispiel nach Fig. 3 in etwa längs der schräg aufeinander zu gerichteten Diagonalen 78, 79 in den oben beschriebenen Zwickel 80, 81 ein sowie auf je ein Heizzylinderpaar 18, 16 auf. Von dort aus gelangen die Teilfadenscharen über Umlenkwalzen 82, 83 zu den anderen Heizzylinderpaaren 17, 15 und schließlich über eine Vereinigungsrolle 84 zum Endtrockner 21. Letzerer kann ebenso aufgebaut sein wie in Fig. 1.

Bei der beschriebenen Konterschaltung stehen die beiden Diagonalen 78, 79 in den Zwickeln 80, 81 in etwa wie die Schenkel eines gleichschenkligen Dreiecks oder wie die Flächen eines Dachs schräg zueinander und treffen sich auf einer Linie, etwa im Bereich der Vereinigungsrolle 84. Während bei der Reihenschaltung nach Fig. 1 der Trog 3, 4, das Quetschwalzenpaar 5, 6 und die vertikale Ebene 39, 40 in der angegebenen Reihenfolge in gleicher Richtung räumlich aufeinanderfolgen, wird in Fig. 3 (und Fig. 4) für die Elemente 4, 6, 40 die räumlich umgekehrte Reihenfolge wie für die Elemente 3, 5, 39 vorgesehen. Die beiden vertikalen Ebenen 39 und 40 liegen also näher zusammen als die Quetschwerke 5 und 6 und erst recht die Tröge 3 und 4.

In Fig. 4 wird ein ähnlicher Aufbau wie in Fig. 3 vorgesehen, jedoch wird jede der Teilfadenscharen 1, 2 im Anschluß an das Quetschwerk 5, 6, im Prinzip ebenso wie in Fig. 1, in zwei Teilfadenscharen 9, 10 bzw. 11, 12 unterteilt, so daß die Teilfadenschar 9 über das Heizzylinderpaar 15, die Teilfadenschar 10 über das Heizzylinderpaar 16, die Teilfadenschar 11 über das Heizzylinderpaar 17 und die Teilfadenschar 12 über das Heizzylinderpaar 18 läuft sowie alle Teilfadenscharen im Anschluß an die Heizzylinderpaare 15 bis 18 zu der einen Vereinigungsrolle 84 und von dort aus zu dem Endtrockner 21 gelangen. Ein wesentlicher Unterschied zwischen Fig. 3 und 4 besteht also darin, daß jede der Teilfadenscharen 1 und 2 im Anschluß an das Quetschwerk 5, 6 nochmals geteilt und die Unter-Teilfadenscharen über je ein Heizzylinderpaar zur Vereinigungsrolle 84 und von dort aus zum Endtrockner 21 laufen.

Mit Hilfe der Anordnung nach Fig. 3 kann auch mit einem einzigen Benetzungsaggregat und ungeteilter Fadenschar gearbeitet werden. In diesem Fall läuft die vom ersten Vortrockner 16, 15 kommende Fadenschar im Anschluß an die Rolle 84 (Vereinigungsrolle) in der gestrichelten Pfeilrichtung 85 auf die dann mit umgekehrter Drehrichtung rotierenden Zylinder des zweiten Vortrockners 18, 17. Es ist bei der Anordnung nach Fig. 3 auch möglich, Naß-in-Naß zu arbeiten, also zu benetzen, vorzutrocknen, wieder zu benetzen und wieder vorzutrocknen. In diesem Fall läuft die ungeteilte, aus dem ersten Trockner kommende Fadenschar über die Rolle 84 (Vereinigungsrolle) in Pfeilrichtung 86 unter dem zweiten Vortrockner hindurch und über dessen Trog 4 in den zweiten Vortrockner ein.

### Bezugszeichenliste

- 1 =: Fadenschar
- 2 =: Fadenschar
- 3 =: Trog
- 4 =: Trog
- 5 =: Quetschwerk
- 6 =: Quetschwerk
- 7 =: Naßteilstäbe
- 8 =: Naßteilstäbe
- 9 =: Teilfadenschar
- 10 =: Teilfadenschar
- 11 =: Teilfadenschar
- 12 =: Teilfadenschar
- 13 =: Diagonale
- 14 =: Diagonale
- 15 =: Heizzylinderpaar
- 16 =: Heizzylinderpaar
- 17 =: Heizzylinderpaar
- 18 =: Heizzylinderpaar
- 19 =: Vereinigungsrolle
- 20 =: Vereinigungsrolle
- 21 =: Endtrockner
- 22 =: Heizzylinder
- 23 =: Heizzylinder
- 24 =: Heizzylinder
- 25 =: Heizzylinder
- 26 =: Umlenkrolle
- 27 =: Gesamtfadenschar
- 28 =: Ausgang (5, 6)
- 29 =: Auflaufpunkt (15 bis 18)
- 30 =: Zwischentrockenzylinder
- 31 =: Zwischentrockenzylinder
- 32 =: zusätzlicher Endtrockenzylinder
- 33 =: Laufrichtung
- 34 =: Stütze
- 35 =: Stütze
- 36 =: Stütze
- 37 =: Querträger
- 38 =: horizontale Ebene
- 39 =: vertikale Ebene (16)
- 40 =: vertikale Ebene (18)
- 41 =: Zwickel
- 42 =: Zwickel
- 43 =: Vortrockner
- 44 =: Boden

### Fig. 2

- 51 =: Quetschwerk
- 52 =: Trog
- 53 =: Fadenschar
- 54 =: Zwickel
- 55 =: Diagonale
- 56 =: Teilstäbe
- 57 =: horizontales Heizzylinderpaar
- 58 =: horizontales Heizzylinderpaar
- 59 =: vertikales Heizzylinderpaar
- 60 =: vertikales Heizzylinderpaar
- 61 =: Teilfadenschar
- 62 =: Teilfadenschar
- 63 =: Teilfadenschar
- 64 =: Teilfadenschar
- 65 =: Umlenkrolle
- 66 =: Umlenkrolle
- 67 =: vereinigende Rolle

### Fig. 3 und 4

- 71 - 74 =: Leitwalze
- 75, 76 =: Tauchwalze
- 77 =: Benetzungsmittel
- 78, 79 =: Diagonale
- 80, 81 =: Zwickel
- 82, 83 =: Leitwalze
- 84 =: Vereinigungsrolle
- 85 =: Pfeil
- 86 =: Pfeil

## Patentansprüche

1. Vorrichtung zum Trocknen einer laufenden, mit Schlichte oder Farbstoff benetzten Fadenschar, in der die gegebenenfalls geteilte Fadenschar (1, 2; 53) benetzt und gequetscht, dann einem aus paarweise angeordneten Heizzylindern (15 bis 18; 57 bis 60) bestehenden Vortrockner zugeführt und schließlich gegebenenfalls nach Wiedervereinigung endgetrocknet wird,
**dadurch gekennzeichnet**,
daß die Heizzylinderpaare in der gleichen horizontalen bzw. vertikalen Ebene liegen und die einzelnen Heizzylinder (15 bis 18; 57 bis 80) horizontal nebenelnander oberhalb des Quetschwerks (5, 6; 51) und vertikal übereinander am Auslauf des Quetschwerks (5, 6; 51) symmetrisch in Bezug auf eine Diagonale (13, 14; 55; 78, 79) der genannten Horizontalen und Vertikalen gelagert sind und daß der Auslauf des Quetschwerks (5, 6; 51) in dem durch die Horizontale und Vertikale aufgespannten Zwickel (41, 42; 54; 80, 81) zwischen den Heizzylinderpaaren (15 bis 18; 57 bis 60) auf der Diagonalen liegt.

2. Vorrichtung nach Anspruch 1,
**dadurch gekennzeichnet**,
daß die Diagonalen (13, 14) im wesentlichen parallel zueinander liegen bzw. daß die Zwickel (41, 42) in räumlich dieselbe Richtung geöffnet sind (Fig. 1).

3. Vorrichtung nach Anspruch 1,
**dadurch gekennzeichnet**,
daß die Diagonalen (78, 79) im wesentlichen wie der Schenkel eines gleichschenkligen Dreiecks schräg gegeneinander stehen bzw. daß die Zwickel (80, 81) räumlich voneinander weg geöffnet sind (Fig. 3 und 4).

4. Vorrichtung nach mindestens einem der Ansprüche 1 bis 3,
**dadurch gekennzeichnet**,
daß je zwei Heizzylinderpaare horizontal nebeneinander und vertikal übereinander angeordnet sind.

5. Vorrichtung nach mindestens einem der Ansprüche 1 bis 4,
**dadurch gekennzeichnet**,
daß die Fadenschar nach Zwei-fach-Teilung getränkt sowie nach dem Tränken im Anschluß an ein Quetschwerk (5, 6) nochmals 2-fach-geteilt wird.

6. Vorrichtung nach mindestens einem der Ansprüche 1 bis 5,
**dadurch gekennzeichnet**,
daß in Laufrichtung (33) der Fadenschar (9 bis 12) hinter dem Vortrockner (43) ein Endtrockner (21) angeordnet ist, der insgesamt bis zur gleichen Höhe über dem Boden (44) wie die horizontal gelagerten Heizzylinderpaare (15, 17) des Vortrockners (43) reicht (Fig. 1, 3, 4).

7. Vorrichtung nach mindestens einem der Ansprüche 1 bis 6,
**dadurch gekennzeichnet**,
eine den Heizzylinderpaaren (15 bis 18; 57 bis 60) nachgeschaltete, die dort behandelten Teilfadenscharen (9 bis 12; 61 bis 64) vereinigende Rolle (19, 20; 67; 84) etwa auf der zugehörigen Diagonalen (13, 14; 53; 78, 79).

8. Vorrichtung nach mindestens einem der Ansprüche 1 bis 7,
**dadurch gekennzeichnet**,
daß der Abstand zwischen Auslauf des Quetschwerks (5, 6; 51) und Auftrefflinie der Teilfadenscharen (9 bis 12; 61 bis 64) auf dem nächstfolgenden Heizzylinder (15 bis 18; 57 bis 60) für jede Teilfadenschar etwa gleich und bei Zwischenschaltung üblicher Meßgeräte, Glättstäbe und Nachteilstäbe (7, 8; 56) oder dergleichen, minimal eingestellt ist.

9. Vorrichtung nach Anspruch 7 oder 8,
**dadurch gekennzeichnet**,
daß zwischen die vereinigende Rolle (19, 20; 67; 84) ) und den Endtrockner (21) mindestens ein zusätzlicher Trockenzylinder (30, 31, 32) geschaltet ist.

## Claims

1. Device for drying a continuous yarn bundle which is wetted with size or dye and in which the optionally divided yarn bundle (1, 2; 53) is wetted and squeezed, is then fed to a pre-drier consisting of heating cylinders (15 to 18; 57 to 60) arranged in pairs and is eventually finally dried, optionally after re-combination, characterised in that the pairs of heating cylinders lie in the same horizontal and vertical plane and the individual heating cylinders (15 to 18; 57 to 60) are mounted horizontally next to one another above the squeezing mechanism (5, 6; 51) and vertically above one another at the outlet of the squeezing mechanism (5, 6; 51) symmetrically with respect to a diagonal (13, 14; 55; 78, 79) of said horizontal and vertical and in that the outlet of the squeezing mechanism (5, 6; 51) lies in the gusset-like region (41, 42; 54; 80, 81), spread open by the horizontal and vertical, between the pairs of heating cylinders (15 to 18; 57 to 60) on the diagonals.

2. Device according to claim 1, characterised in that the diagonals (13, 14) lie substantially parallel to one another and in that the gusset-like regions (41, 42) are open in spatially the same direction (Figure 1).

3. Device according to claim 1, characterised in that the diagonals (78, 79) oppose one another obliquely substantially as the sides of an isosceles triangle and in that the gusset-like regions (80, 81) are open spatially away from one another (Figures 3 and 4).

4. Device according to at least one of claims 1 to 3, characterised in that each two pairs of heating cylinders are arranged horizontally next to one another and vertically above one another.

5. Device according to at least one of claims 1 to 4, characterised in that the yarn bundle is impregnated after double division and after impregnation is doubly divided again subsequent to a squeezing mechanism (5, 6).

6. Device according to at least one of claims 1 to 5, characterised in that in the direction of travel (33) of the yarn bundle (9 to 12) after the pre-drier (43) there is arranged a final drier (21) which extends overall to the same height above the ground (44) as the horizontally mounted pairs of heating cylinders (15, 17) of the pre-drier (43) (Figures 1, 3, 4).

7. Device according to at least one of claims 1 to 6, characterised by a roller (19, 20; 67; 84) which is arranged after the pairs of heating cylinders (15 to 18; 57 to 60) and combines the partial yarn bundles (9 to 12; 61 to 64) treated there, the roller being roughly on the associated diagonals (13, 14; 53; 78, 79).

8. Device according to at least one of claims 1 to 7, characterised in that the distance between the outlet of the squeezing mechanism (5, 6; 51) and the line of impingement of the partial yarn bundles (9 to 12; 61 to 64) on the subsequent heating cylinder (15 to 18; 57 to 60) is roughly equal for each partial yarn bundle and, with interposition of normal measuring devices, smoothing rods and after-division rods (7, 8; 56) or the like, is adjusted to a minimum.

9. Device according to claim 7 or 8, characterised in that at least one additional drying cylinder (30, 31, 32) is arranged between the combining roller (19, 20; 67; 84) and the final drier (21).

## Revendications

1. Dispositif pour sécher une chaîne de fils continue imprégnée de produit d'encollage ou de colorant dans lequel la chaîne de fils (1, 2 ; 53) éventuellement divisée est mouillée et comprimée, est amenée ensuite vers un préséchoir composé de cylindres de chauffage (15 à 18 ; 57 à 60) disposés par paires et est pour finir séchée définitivement après avoir été éventuellement réunie, caractérisé en ce que les paires de cylindres de chauffage se trouvent dans le même plan horizontal et vertical et les différents cylindres de chauffage (15 à 18 ; 57 à 60) sont montés horizontalement les uns à côté des autres au-dessus du mécanisme exprimeur (5, 6 ; 51) et verticalement les uns au-dessus des autres à la sortie du mécanisme exprimeur (5, 6 ; 51) symétriquement par rapport à une diagonale (13, 14 ; 55 ; 78, 79) de l'horizontale et de la verticale mentionnées et en ce que la sortie du mécanisme exprimeur (5, 6 ; 51) se trouve dans le gousset (41, 42 ; 54 ; 80, 81) délimité par l'horizontale et la verticale entre les paires de cylindres de chauffage (15 à 18 ; 57 à 60) sur les diagonales.

2. Dispositif selon la revendication 1, caractérisé en ce que les diagonales (13, 14) sont essentiellement parallèles et en ce que les goussets (41, 42) sont ouverts dans la même direction (fig. 1).

3. Dispositif selon la revendication 1, caractérisé en ce que les diagonales (78, 79) sont inclinées l'une par rapport à l'autre sensiblement comme les côtés d'un triangle isocèle et en ce que les goussets (80, 81) sont ouverts dans deux directions opposées (fig. 3 et 4).

4. Dispositif selon au moins l'une des revendications 1 à 3, caractérisé en ce que deux paires de cylindres de chauffage sont disposées chaque fois horizontalement l'une à côté de l'autre et verticalement l'une au-dessus de l'autre.

5. Dispositif selon au moins l'une des revendications 1 à 4, caractérisé en ce que la chaîne de fils est imprégnée après avoir été divisée en deux et est, après l'imprégnation, de nouveau divisée en deux à la suite d'un mécanisme exprimeur (5, 6).

6. Dispositif selon au moins l'une des revendications 1 à 5, caractérisé en ce qu'un séchoir final (21) qui s'étend globalement jusqu'à la même hauteur au-dessus du sol (44) que les paires de cylindres de chauffage (15, 17) montées horizontalement du préséchoir (43), est disposé dans le sens de déplacement (33) de la chaîne de fils (9 à 12) en aval du préséchoir (43). (fig. 1, 3, 4).

7. Dispositif selon au moins l'une des revendications 1 à 6, caractérisé par une poulie (19, 20 ; 67 ; 84) qui est montée en aval des paires de cylindres de chauffage (15 à 18 ; 57 à 60), réunit les chaînes de fils divisées (9 à 12 ; 61 à 64) qui y sont traitées et est située à peu près sur les diagonales correspondantes (13, 14 ; 53 ; 78, 79).

8. Dispositif selon au moins l'une des revendications 1 à 7, caractérisé en ce que la distance entre la sortie du mécanisme exprimeur (5, 6 ; 51) et la ligne d'entrée des chaînes de fils divisées (9 à 12 ; 61 à 64) sur le cylindre de chauffage suivant (15 à 18 ; 57 à 60) est à peu près la même pour chaque chaîne de fils et est réglée au minimum au cas où des appareils de mesure habituels, des baguettes de lissage ou des baguettes de division ultérieure 7, 8 ; 56) ou analogues sont intercalés.

9. Dispositif selon la revendication 7 ou 8, caractérisé en ce qu'au moins un cylindre de séchage supplémentaire (30, 31, 32) est monté entre la poulie de réunion (19, 20 ; 67 ; 84) et le séchoir final (21).
